# FASCICULE DE BREVET EUROPEEN

(11) **EP 0 358 587 B1**
(45) Date de publication et mention de la délivrance du brevet: **29.12.1993**
(21) Numéro de dépôt: 89470015.2
(22) Date de dépôt: 25.07.1989
(51) Int. Cl.: G08B 13/10

(54) **Dispositif de détection d'appui sur une surface par caoutchouc chargé de carbone**
Einrichtung zum Nachweis eines Drucks auf die Oberfläche von kohlenstoffgeladenem Gummi
Device for the detection of pressure on a rubber surface containing carbon

(30) Priorité: 27.07.1988 FR 8810349
(43) Date de publication de la demande: 14.03.1990
(73) Titulaire: ELECTRONIQUE CONTROLE MESURE, F-54500 Vandoeuvre les Nancy (FR)
(72) Inventeur: Ligier, Franck, F-54520 Laxou (FR); Maeder, Claude, F-54000 Nancy (FR); Nicolle, Marc, F-54740 Haroue (FR)

(56) Documents cités:
- EP-A- 0 207 450
- DE-A- 530 544
- FR-A- 2 201 512
- FR-A- 2 415 844
- GB-A- 342 157
- US-A- 3 991 415

## Description

La présente invention est relative à un dispositif électrique de détection d'appui ou de passage, ses procédés de réalisation et ses applications à la détection de passage et de présence de véhicules et de piétons, et à la réalisation de "télérupteurs" sensibles à la pression.

Ce dispositif est constitué en partie de rubans conducteurs plans et de caoutchouc chargé de carbone à faible résistance électrique linéique.

Il est connu par exemple de réaliser des mesures de détection de véhicules par des tubes pneumatiques à l'intérieur desquels on mesure la variation de pression lors du passage des véhicules. De tels dispositifs ne sont généralement sensibles qu'à la variation de pression, mais ne détectent pas une présence. ce qui en limite considérablement l'emploi.

Il est également connu des dispositifs comportant deux lames métalliques déformables collées ou tenues par tous moyens à deux faces opposées d'un élément en caoutchouc. Ces deux éléments métalliques constituent un interrupteur mécanique ; lorsque l'on appuie sur un des deux support en caoutchouc, il se déforme et les lames métalliques viennent en contact.

De tels dispositifs sont délicats à réaliser en raison des problèmes de collage entre métal et caoutchouc et présentent des problèmes de fiabilité dans le temps en raison de leur non-homogénéité mécanique.

Des dispositifs dits tapis contact utilisant la déformation de plaques métalliques au travers de trous percés dans des isolants sont également connus (US-A 3,991,415).

Il est également connu des dispositifs utilisant des plaques de caoutchouc conducteur comme conducteurs principaux (FR-A-2 415 844). Aucun élément métallique n'est utilisé dans le capteur lui-même. Une connexion électrique métallique ponctuelle permet la mesure de l'information sur l'ensemble du capteur. Ce fait entraine une dépendance entre la résistance mesurée et la distance entre l'évènement et le contact chargé de mesurer l'événement.

Il est également connu des systèmes de mesure de variation de résistances de couches de mousse de caoutchouc chargée de carbone. Ces systèmes présentent l'inconvénient d'avoir des temps de réponse lents après une compression prolongée dans le temps, et ceci en raison de la faible résistance mécanique de ces mousses caoutchouc.

La réalisation de matériaux caoutchouteux dont la résistance électrique varie avec leur compression est connue (EP-A-0 207 450). La présente invention utilise ce genre de matériau dont les premières réalisations sont connues depuis de nombreuses années.

La présente invention a pour objet la réalisation de dispositifs de détection utilisant la résistance superficielle de caoutchouc chargé de carbone, de dureté plus ou moins grande comprise entre 50 et 100 sur l'échelle D.I.D.C. (50 et 100 ShoresA), associé aux propriétés mécaniques des caoutchoucs. Elle a pour objet un dispositif de détection d'essieux ou de roues de véhicules sur une chaussée du type comportant d'un même côté du dispositif deux conducteurs fixes de grande longueur, placés en regard d'un élément en caoutchouc conducteur déformable également de grande longueur. L'ensemble peut avoir la forme d'un profilé de grande longueur pouvant être extrudé. Le profilé peut être rectangulaire ou trapézoïdal pour être fixé mécaniquement au sol.

La présente invention a également pour objet la réalisation de "télérupteurs" de grande étanchéite caractérisé en ce qu'ils comportent un bloc de caoutchouc conducteur venant en contact sous l'effort d'un doigt avec des conducteurs placés par exemple sur un circuit imprimé.

La présente invention a également pour objet la réalisation de tapis sensibles au passage ou au séjour d'un objet ou d'un piéton caractérisé en ce qu'un élément plat en caoutchouc conducteur se déforme au travers d'une plaque isolante pour venir en contact avec un ou plusieurs conducteurs, l'autre face de la plaque de caoutchouc étant, suivant les cas, électriquement isolée ou en contact avec un second conducteur.
D'autres caractéristiques et avantages apparaîtront au cours de la description qui va suivre.

Aux dessins donnés uniquement à titres d'exemples :
- les figures 1a et 1b constituent une description du principe de base de l'invention.
- la figure 2 est une vue schématique d'un système électronique permettant la détection du contact du caoutchouc chargé de carbone avec les 2 conducteurs.
- la figure 3 est une vue schématique en coupe d'un dispositif linéaire selon l'invention.
- la figure 4 est une vue schématique de l'application d'un tel système à une sécurité de fermeture de portes coulissantes automatiques
- les figures 5a, b, c, sont des vues schématiques en coupe d'un dispositif circulaire selon l'invention constituant une seconde variante de l'invention.
- les figures 6a, b et c sont des vues schématiques d'une troisième variante selon l'invention.
- les figures 7a, b et c sont des vues schématiques d'une quatrième variante selon l'invention.

La figure 1 décrit le système de base selon l'invention qui comporte :
- un support rigide ou semi-rigide (1)
- des conducteurs électriques (3) placés sur un matériau isolant (2)
- Le caoutchouc chargé de carbone (5) de dureté supérieure à 50 sur l'échelle D.I.D.C (50 ShoresA).
- Ce caoutchouc (5) est lié au support (1) par un système (4) rigie ou déformable.

Lorsque aucun effort n'est appliqué sur (5) dans le sens (5) vers (1), la résistance entre les conducteurs 3₁ et 3₂, ou 3₂ et 3₃ est infinie. Un effort faible et qui dépend de la rigidité mécanique du système formé par (4) et (5) va permettre la mise en contact mécanique du caoutchouc (5) avec les conducteurs 3₁, 3₂, 3₃ ; alors la résistance mesurée entre ces conducteurs sera de plusieurs centaines de milliers d'Ohms. Lorsque l'effort s'accroît, la résistance électrique mesurée entre les conducteurs 3₁, 3₂, ou 3₂ et 3₃ chute très rapidement pour devenir inférieure à quelques milliers d'Ohms.

Un circuit électronique de détection très simple peut être réalisé dans lequel la résistance du système (8) est comparée à celle d'un potentiomètre (9) par un comparateur (10). La réponse (12) est sortie de ce comparateur (10) sera instantanée. Un système de temporisation peut être ajouté ; alors le signal en 13 n'apparaîtra qu'après que (12) ait été maintenu pendant un temps supérieur à la temporisation définie par (11).

La présente invention s'applique à la mesure du passage de véhicules sur une chaussée à l'aide d'une pièce de grande longueur et faible largeur, déformable en caoutchouc chargé de carbone qui vient en contact avec deux conducteurs et dont on mesure la résistance à l'aide d'un circuit électronique plus ou moins sophistiqué, les deux éléments étant reliés par un câble à deux conducteurs non représenté. Suivant l'exemple représenté au figures 3a et 3b, une pièce en caoutchouc conducteur (14) du dureté supérieure ou égale à 50 ShoresA, de faible section et de grande longueur, comporte une cavité (19) dans laquelle sont placés les deux conducteurs (16 et 17) sur un isolant électrique (18). Les deux conducteurs (16 et 17) peuvent être plats ou bombés. Il peuvent être laminés et collés sur un support isolant. L'ensemble du support isolant (18) et des deux conducteurs (16 et 17) peut également se présenter sous la forme d'un circuit imprimé souple ou "flex-rigide". L'ensemble formé par les deux conducteurs et leur support isolant adhère à la surface inférieure du profilé (14) par tous moyens connus, tels que colle à froid, à chaud, adhésif double face, adhérisation chimique du caoutchouc...

Le profilé (14) est implante dans un système mécanique (15) lui-même scellé dans la chaussée (20).

Lorsqu'une roue passe sur le profilé qui est implante comme décrit ci-dessus, elle exerce une pression (21) su, le bourrelet et déforme le profilé (14); la partie supérieure de la cavité (19) vient en contact avec les deux conducteurs (16 et 17) et appuie fortement sur ces conducteurs ; la résistance mesurée entre les deux conducteurs (16 et 17) passe donc de l'infini à une valeur de quelques milliers d'Ohms qui est détectée par un système électronique du type de celui décrit à la figure 2.

Les propriétés dynamiques et statiques d'un tel système peuvent être ajustées en faisant varier, soit la dureté du caoutchouc entre 50 et 100 Shores A, utilisé pour réaliser le profilé (14), soit la forme de la cavité (19). soit la distance au repos (22) entre face supérieure de la cavité (19) et face supérieure des conducteurs (16 et 17).

Un tel système de détection peut avoir d'autres applications, telles que détection de fermeture de porte par exemple dans les voitures ferroviaires, ou de Métropolitain, ou pour les portes de grilles motorisées. Ce système est décrit à la figure 4 où un élément sensible (23) du type de celui décrit à la figure 3 est placé sur la face latérale d'une porte coulissante (24). Tout objet (26) sera facilement détecté lors de la fermeture de la porte (24) dans le sens (25) de manière à éviter tout accident.

En variante, on peut réaliser des systèmes de détection souples de petite dimension parfaitement étanches et pouvant aisément remplacer les interrupteurs à distance. Le dispositif suivant les figures 5a, b, c et d, est réalisé par moulage ou moulage et collage d'un ou deux blocs de caoutchouc (27) dans lequel est placé un circuit imprimé souple ou non (28) sur lequel figurent deux conducteurs (29 et 30) disposés par exemple en spirale.

Le fait d'appuyer sur la surface supériéure du bloc (27) permettra de mettre en contact mécaniquement le caoutchouc chargé de carbone avec les conducteurs (29 et 30). La détection de pression sera toujours effectuée avec un système du type de celui décrit à la figure 2.

En variante, le dispositif peut être réalisé en plaçant les conducteurs de chaque côté du caoutchouc chargé de carbone comme le montre les figures 6a, b et c, où la plaque de caoutchouc chargé de carbone (34) est en contact d'un côté avec une plaque conductrice (36) solidaire d'un support rigide (32) et de l'autre avec une feuille de matériau isolant percé de trous. Une autre plaque conductrice (33) solidaire d'un autre support rigide (32) est placée sur la plaque isolante. Au repos, la résistance entre les deux plans conducteurs (33 et 36) est infinie ; si on applique un effort de compression, le caoutchouc se déforme au travers des perçages de la plaque (35) pour entrer en contact avec le plan conducteur supérieur (33), le système électronique décrit à la figure 2 détectera ce contact. En variante, et comme indiqué à la figure 7, on peut disposer les deux conducteurs (33) et (36) sur une seule face du caoutchouc conducteur (34) en les isolant de celui-ci par la plaque (35). Lorsque l'on exerce un pression sur (34) par l'intermédiaire d'une plaque (37), le caoutchouc se déforme au travers des trous pour venir en contact mécanique avec les deux conducteurs (33) et (36) de manière à permettre la détection.

De telles plaque peuvent être utilisées pour la détection et la localisation d'objet pondéreux, de piéton à l'approche de traversée de chaussée, de personnes à proximité de zones ou se déplacent les robots ou engins automatiques.

## Revendications

1. Dispositif de détection d'appui sur une surface utilisant un élément en caoutchouc résistif (dont la résistance électrique décroît lorsqu'il est comprimé), isolé des conducteurs par une couche d'air, caractérisé en ce qu'un élément en caoutchouc résistif (5) est placé en regard de deux conducteurs électriques (3. 16. 17...) métalliques équirépartis sur la surface de mesure et isolé du caoutchouc par une couche d'air déformable (19), au repos, la mesure de la résistance est infinie entre les deux conducteurs, puis lors de l'apparition d'un effort mécanique en n'importe quel point de la surface, apparait une résistance dite de contact, puis cette résistance décroît en fonction de l'effort appliqué, et que résistance redevient infinie instantanément après la disparition de l'effort mécanique F sous l'effet de ressort du caoutchouc.

2. Dispositif suivant la revendication 1 caractérisé en ce que les conducteurs (16-17) sont, soit placés d'un même côté du caoutchouc résistif (14), soit placés de part et d'autre de l'élément en caoutchouc résistif (34).

3. Dispositif suivant la revendication 1 caractérisé en ce que la couche d'air (19) isolant au repos les conducteurs (16 - 17) du caoutchouc résistif (14) est obtenue par le moulage du caoutchouc.

4. Dispositif suivant la revendication 1 caractérisé en ce que la couche d'air (19) isolant au repos les conducteurs (16 - 17) du caoutchouc résistif (14) est obtenue par interposition entre le caoutchouc résistif (3) et un ou les deux conducteurs (33 - 36) d'un élément isolant électrique (35) portant des évidements.

5. Dispositif suivant les revendications 1 et 3 caractérisé en ce que la couche d'air est réalisée par des évidements dans une feuille isolante, ou par un dépôt de vernis isolant peint ou sérigraphié ou déposé par tout autre moyen connu.

6. Dispositif suivant les revendications 1 et 2 caractérisé en ce qu'il est formé d'un profilé creux déformable en caoutchouc chargé de carbone de grande longueur et faible section (14), et que ce profilé comporte d'un côté de la cavité et dans la grande longueur deux conducteurs (16 et 17) isolés (18) du caoutchouc et placé en regard de l'autre face en caoutchouc de la cavité ; les conducteurs étant isolés de l'autre face de la cavité par une couche d'air.

7. Dispositif suivant la revendication 6 caractérisé en ce que ledit profilé (14) est placé dans une chaussée (20) directement ou par l'intermédiaire d'une pièce métallique (15) perpendiculairement au sens de déplacement des véhicules pour déterminer le passage ou la présence des essieux.

8. Dispositif suivant les revendications 1 et 6 caractérisé en ce que le couple formé par l'isolant (18) et les conducteurs (16 - 17) est constitué par un circuit imprimé souple ou rigide.

9. Dispositif suivant la revendication 1 caractérisé en ce que sa faible dimension le rend comparable à un bouton poussoir ; la chute de résistance étant provoquée par la déformation d'une cavité en caoutchouc chargé de carbone (27) dont une face vient en contact mécanique avec deux conducteurs (29 et 30) placés sur un support isolant à l'opposé de la face d'appui de l'effort.

10. Dispositif suivant la revendication 1 caractérisé en ce que plusieurs éléments séparés peuvent être placés côte à côte pour permettre la localisation d'un objet ou d'un être humain.

## Claims

1. Device for the detection of pressure on a surface using a resistive rubber element (whose electrical resistance decreases when it is compressed), insulated from the conductors by a layer of air, characterised in that a resistive rubber element (5) is placed in front of two metallic electrical conductors (3, 16, 17, etc.) equally spread over the measurement surface and insulated from the rubber by a malleable layer of air (19), and at rest, the resistance measurement is infinite between the two conductors, then on appearance of a mechanical effort at any point on the surface a resistance called contact appears, and this resistance decreases in relation to the applied effort, and that the resistance returns to infinity immediately after the mechanical effort F disappears, due to the spring effect of the rubber.

2. Device according to claim 1, characterised in that the conductors (16-17) are either placed on the same side of the resistive rubber (14) or placed on each side of the resistive rubber element (34).

3. Device according to claim 1, characterised in that the layer of air (19) insulating the conductors (16-17) from the resistive rubber (14) at rest is obtained by the moulding of rubber.

4. Device according to claim 1, characterised in that the layer of air (19) insulating the conductors (16-17) from the resistive rubber (14) at rest is obtained by placing an electrically insulated element (35) having recesses between the resistive rubber (3) and one or both of the conductors (33-36).

5. Device according to claims 1 and 3, characterised in that the layer of air is achieved by recesses in an insulating sheet, or by a coating of insulating varnish, applied by painting, serigraphy, or by any other known means.

6. Device according to claims 1 and 2, characterised in that it is formed of a malleable hollow profile in rubber of long length and small section (14), loaded with carbon, and that this profile comprises on one side of the cavity and along its length, two conductors (16 and 17) insulated (18) from the rubber, and placed in front of the other rubber side of the cavity; the conductors being isolated from the other side of the cavity by a layer of air.

7. Device according to claim 6, characterised in that the said profile is placed in a roadway directly, or by means of a metallic fitting (15), perpendicular to the direction of movement of vehicles to determine the passage or the presence of axles.

8. Device according to claims 1 and 6, characterised in that the pair formed by the insulating material (18) and the conductors (16-17) is composed of a flexible or rigid printed circuit.

9. Device according to claim 1, characterised in that its small dimensions make it comparable to a push-button switch; the fall in resistance being caused by the deformation of a rubber cavity loaded with carbon (27) of which one face comes into mechanical contact with two conductors (29 and 30) placed on an insulated support on the reverse of the effort bearing side.

10. Device according to claim 1, characterised in that several separate elements can be placed side by side to allow the position of an object or of a human being to be determined.

## Patentansprüche

1. Vorrichtung zur Erfassung des Drucks auf eine Fläche unter Verwendung eines Resistiv-Gummielements (dessen Widerstand abnimmt, wenn es zusammengedrückt wird), welches von den Leitern durch eine Luftschicht isoliert ist, dadurch gekennzeichnet, daß ein Resistiv-Gummielement (5) gegenüber von zwei metallischen elektrischen Leitern (3. 16. 17...) angeordnet ist, welche gleichmäßig auf der Meßfläche verteilt sind und vom Gummi durch eine verformbare Luftschicht (19) isoliert sind, wobei im Ruhezustand der Widerstand zwischen den beiden Leitern unendlich groß ist und bei Auftreten einer mechanischen Kraft an einem beliebigen Punkt der Oberfläche ein sogenannter Kontaktwiderstand auftritt, welcher anschließend mit Zunahme der einwirkenden Kraft abnimmt, wobei der Widerstand nach Verschwinden der mechanischen Kraft F durch die Federwirkung des Gummis sofort wieder unendlich groß wird.

2. Vorrichtung nach Anspruch 1, dadurch gekennzeichnet, daß die Leiter (16-17) entweder auf derselben Seite des Resistivgummis (14) oder auf den beiden entgegengesetzten Seiten des Resistiv-Gummielements (34) angeordnet sind.

3. Vorrichtung nach Anspruch 1, dadurch gekennzeichnet, daß die Luftschicht (19), welche im Ruhezustand die Leiter (16 - 17) vom Resistivgummi (14) isoliert, durch die Formung des Gummis erhalten wird.

4. Vorrichtung nach Anspruch 1, dadurch gekennzeichnet, daß die Luftschicht (19), welche im Ruhezustand die Leiter (16 - 17) vom Resistivgummi (14) isoliert, durch Zwischenlage eines mit Aussparungen versehenen elektrisch isolierenden Elements (35) zwischen dem Resistivgummi (3) und einem oder beiden Leitern (33 - 36) erhalten wird.

5. Vorrichtung nach den Ansprüchen 1 und 3, dadurch gekennzeichnet, daß die Luftschicht durch Aussparungen in einer Isolierfolie oder durch einen im Streich- oder Siebdruck- oder einem beliebigen sonstigen bekannten Verfahren aufgebrachten Isolierlack erhalten wird.

6. Vorrichtung nach den Ansprüchen 1 und 2, dadurch gekennzeichnet, daß sie aus einem verformbaren kohlenstoffhaltigen Gummi-Hohlprofil großer Länge und geringen Querschnitts (14) besteht, und daß dieses Profil auf einer Seite des Hohlraums zwei längs angeordnete Leiter (16 und 17) aufweist, die vom Gummi isoliert (18) sind und der anderen Gummi-Hohlraumseite gegenüberliegen, wobei die Leiter von der anderen Hohlraumseite durch eine Luftschicht isoliert sind.

7. Vorrichtung nach Anspruch 6, dadurch gekennzeichnet, daß das genannte Profil (14) direkt oder mittels eines Metaliteils (15) in einer Fahrbahn (20) senkrecht zur Bewegungsrichtung der Fahrzeuge angebracht ist, um die Durchfahrt oder die Anwesenheit von Fahrzeugachsen zu erfassen.

8. Vorrichtung nach den Ansprüchen 1 und 6, dadurch gekennzeichnet, daß das durch den Isolator (18) und die Leiter (16 - 17) gebildete Paar aus einer flexiblen oder starren gedruckten Schaltung besteht.

9. Vorrichtung nach Anspruch 1, dadurch gekennzeichnet, daß sie durch ihre geringen Abmessungen einem Druckknopf vergleichbar ist; hierbei wird der Widerstandsabfall durch die Verformung eines Hohlraums in einem kohlenstoffhaltigen Gummielement (27) hervorgerufen, dessen eine Seite in mechanischen Kontakt mit zwei Leitern (29 und 30) gelangt, welche auf einer Isolierunterlage auf der der Krafteinwirkungsfläche gegenüberliegenden Seite angeordnet sind.

10. Vorrichtung nach Anspruch 1, dadurch gekennzeichnet, daß mehrere getrennte Elemente nebeneinander angeordnet werden können, um die Lokalisierung eines Gegenstandes oder eines Menschen zu ermöglichen.
